# FASCICULE DE BREVET EUROPEEN

(11) **EP 0 943 149 B1**
(45) Date de publication et mention de la délivrance du brevet: **17.09.2003**
(21) Numéro de dépôt: 97948978.8
(22) Date de dépôt: 02.12.1997
(51) Int. Cl.: H01F 38/14, H02B 1/52

(54) **SYSTEME POUR LA FOURNITURE D'ELECTRICITE, BORNE ET SOCLE CORRESPONDANTS**
ELEKTRISCHES STROMVERSORGUNGSSYSTEM, QUELLE UND ENTSPRECHENDE ABNAHMEEINRICHTUNG
ELECTRIC SUPPLY SYSTEM, CORRESPONDING TERMINAL AND MOUNTING BASE

(30) Priorité: 03.12.1996 FR 9615054; 01.12.1997 FR 9715068
(43) Date de publication de la demande: 22.09.1999
(73) Titulaire: Andres, Jacques, 60730 La Chapelle Saint-Pierre (FR)
(72) Inventeur: Andres, Jacques, 60730 La Chapelle Saint-Pierre (FR)
(74) Mandataire: Jacobson, Claude
(86) Numéro de dépôt international: FR9702177
(87) Numéro de publication internationale: WO98027561

(56) Documents cités:
- EP-A- 0 357 829
- EP-A- 0 358 470
- WO-A-94/28560
- DE-A- 3 720 164
- DE-A- 3 802 661
- DE-A- 4 344 071
- DE-C- 3 503 348
- FR-A- 2 274 147
- GB-A- 1 094 578
- US-A- 1 505 325
- US-A- 3 271 710
- US-A- 5 428 521
- PATENT ABSTRACTS OF JAPAN vol. 006, no. 032 (E-096), 26 février 1982 & JP 56 153713 A (RICOH CO LTD), 27 novembre 1981,
- MCLYMAN W T: "FLUX COUPLING FOR WHEELCHAIR BATTERY CHARGERS. MOBILE UNITS PLUG IN MAGNETICALLY INSTEAD OF ELECTRICALLY" octobre 1985 , NTIS TECH NOTES, NR. 10, PART B, PAGE(S) 1171 XP002037625

## Description

Le domaine de l'invention est celui de la fourniture d'énergie électrique, pour une charge de valeur inconnue, sans contact mécanique, notamment en extérieur et dans les lieux publics.

La mise à disposition de l'énergie électrique provenant d'un réseau public ou privé, se réalise aujourd'hui à travers un support de connexion simple qui est la prise de courant. Ce support a de nombreux avantages dont le principal est le coût d'acquisition très faible pour l'utilisateur.

Ce support a toutefois des inconvénients majeurs dont les principaux, que l'on peut résumer ainsi, sont :
- les choix de normalisation des différents pays rendent souvent incompatibles les différentes sortes de prises dans les branchements mâle, femelle ;
- toute prise de courant fournissant l'énergie doit protéger ses conducteurs par des constituants mécaniques.
- la sécurité de l'utilisateur doit être assurée quelques puissent être les défauts de l'installation (disjoncteur différentiel);
- la connexion mécanique est sujette à tous les aléas (eau, oxydation, mauvais contact,... )

En d'autres termes, la prise de courant est parfaitement adaptée à la majorité des usages mais pose des problèmes inévitables pour certaines conditions d'utilisation. C'est le cas en général des prises installées à l'extérieur, notamment des bornes enterrées, qui sont en contact avec des ambiances sévères dues à leur environnement et aux conditions climatiques qu'elles subissent : air marin, poussières, pluies, orages violents etc,... voire, en plus, pour les bornes installées sur la voie publique des problèmes de vandalisme.

Les bornes enterrées destinées aux raccordements du réseau EDF à l'espace public commencent à préoccuper sérieusement les collectivités de par les coûts qu'elles génèrent pour leur maintenance. La solution qui consiste à les mettre en coffret, au dessus du sol, contribue au fait que les lieux et voies publiques abondent de mobilier urbain. Les armoires de distribution d'énergie électrique et les bornes ne cessent de « pousser » pour de multiples usages : péages, sécurité, éclairage, télécommunications ... La profusion et la diversité de ces « caissons » en plein air ainsi que les travaux et les coûts qu'ils génèrent inquiètent les élus.

Pour toutes les collectivités, une bonne distribution d'énergie électrique est celle qui ne se voit pas, qui n'encombre pas et qui est disponible sans intervention de spécialiste. L'effort actuel des élus tend à favoriser l'adoption de solutions qui permettent la prise en charge des dépenses par celui qui consomme.

Dans le domaine des bornes de distribution d'électricité l'usage profite à l'utilisateur, le paysage lui, est supporté par les riverains.

L'érection des bornes fixes qui quadrillent les places de marchés notamment rend la surface difficilement convertible à d'autres manifestations pour l'animation du quartier. L'accès à l'énergie est de plus concédé ponctuellement avec une procédure d'ouverture ou de fermeture de tout le réseau de la plate-forme.

Plusieurs usages se présentent avec plusieurs réseaux électriques. C'est ainsi que les voitures électriques utilisent leur propre réseau sur la voie publique, les services municipaux leurs prises dédiées. D'autres prises sont utilisées pour les servitudes et les marchands ambulants qui alimentent leurs balances et leur chauffage.

Selon encore un autre aspect, on constate que l'accès au réseau électrique, notamment en France, n'est pas valorisé. Depuis cinquante ans nous consommons l'électricité sans nous préoccuper du réseau qui la transporte. Il nous était en quelque sorte offert. Dans le même état d'esprit les collectivités acceptent mal d'investir dans une prise de courant "publique" fusse-t'elle enterrée. Pour le client final le prix doit être faible et les moyens mis en oeuvre pour la fourniture sont sans intérêts pourvu que l'énergie soit disponible.

La disponibilité est la qualité principale exigée des bornes enterrées de distribution d'électricité. Cette contrainte de fonctionner tout le temps entraîne des coûts de maintenance importants pour les bornes enterrées qui sont soumises à tout les aléas du pavé. Les premières expériences font ressortir des coûts de 70 à 80 000 Francs par an pour cent bornes avec des dysfonctionnements constatés souvent d'origine mécanique ou liés à l'introduction d'eau de pluie ou de nettoyage.

Ce coût peut être réduit considérablement avec des installations statiques.

Par ailleurs, établir une facture d'électricité avec TVA pour 17,25 Francs, par exemple, ne fait pas l'unaninité et n'allège pas les comptabilités. De ce point de vue l'accès en libre service simplifierait la relation du client final avec le fournisseur d'énergie par un pré-paiement, en permettant l'absence d'autorisation et de personnel dédié pour le branchement.

Les technologies mises en oeuvre actuellement sont essentiellement électromécaniques, elles ne peuvent pas se contenter d'une maintenance préventive. Elles doivent résister aux conditions sévères de leur environnement. Le lavage par jet d'eau à haute pression infiltre dans les puits et dans les prises les détritus et les boues des sols.

Un verrou qui grippe, un clapet qui ne ferme plus, une manipulation brutale, sont autant de causes de pannes liées à la condition d'escamotage des prises et à leur accès par une trappe.

L'invention à notamment pour objectif de pallier ces inconvénients de l'état de la technique.

Un objectif de l'invention est d'éliminer tout interface mécanique de connexion et d'isoler en permanence l'extérieur du réseau électrique en réalisant la connexion elle même par un acte simple et non sujet à défaillance comme le dépôt d'un objet sur un autre.

Ces objectifs sont atteints, selon la présente invention, à l'aide d'une transmission de courant par induction dans le but d'alimenter une ou des prises électriques femelles sur. laquelle l'utilisateur branchera ses installations personnelles.

Un certain nombre d'aspects nouveaux sont liés à l'invention. Ils visent notamment une protection naturelle de l'environnement par rapport aux rayonnements, un conditionnement offrant les garanties de robustesse attendues, la possibilité de transmettre au réseau et de recevoir du réseau des informations de type numériques etc.

L'extension vers des applications dérivées est également proposée.

Plus précisément, l'invention concerne des perfectionnements apportés à un système pour la foumiture d'énergie électrique, notamment en extérieur et dans des lieux publics, tel que décrit dans le document EP-A-0 357 829 servant de base au préambule de la revendication 1 et comprenant :
- une partie enterrée et/ou emmurée, appelée socle, comprenant une première bobine inductive alimentée par un réseau électrique. L'alimentation du socle est faite, à partir du réseau, en monophasé ou de préférence, pour une raison de puissance transmise, en courant triphasé généralement 230 volts 50 ou 60 Hertz (en fonction des pays), cette fréquence est amplifiée par un étage électronique remplissant la fonction d'un onduleur à résonance qui fournit à l'aide de composants IGBT un courant haché à la fréquence d'environ 20 Kz ou plus. Le courant résultant est conduit à la bobine inductive à une tension d'environ 350 V par un cordon. La bobine inductive se présente sous la forme d'un plateau d'environ 22,5 cm de diamètre qui loge 6 spires concentriques. Chaque spire est la résultante d'un tressage d'à peu près 1000 brins isolés chaque brin d'un diamètre de 0,18 mm. Cette première bobine est pourvue d'une sortie intermédiaire, ce qui permet de ne transmettre qu'une partie de la puissance, et
- une partie mobile, appelée borne, comprenant une seconde bobine inductive alimentant au moins une prise de courant, et prévue pour être placée en regard dudit socle de façon à permettre un couplage par induction entre lesdites première et seconde bobines, de façon que l'énergie électrique reçue dudit réseau électrique puisse être transmise à ladite prise de courant sans connexion électrique entre ledit socle et ladite borne. L'électronique de la partie mobile redresse un courant de 350 V capté par le plateau récepteur qui est transformé en courant 230 V alternatif par un étage onduleur classique pour fournir une puissance d'environ 4 à 6 kW.

Avantageusement, ledit socle présente un conditionnement étanche, dont au moins la partie venant en regard de ladite borne est réalisée dans un matériau non magnétique.

De façon préférentielle, ladite première bobine et/ou ladite seconde bobine sont placés dans un noyau en matériau magnétique.

Ledit matériau magnétique comprend par exemple de la ferrite, au moins une terre rare, (cobalt) ou un mélange de ces matériaux.

Avantageusement, ledit socle comprend des premiers moyens électroniques assurant au moins une des fonctions appartenant au groupe comprenant :
- transformation d'un signal électrique basse fréquence reçu via ledit réseau électrique en un signal électrique haute fréquence alimentant ladite première bobine ;
- détection de la présence et/ou identification de ladite borne. Le rendement optimal du système est conditionné par une disposition concentrique de deux plateaux posés l'un sur l'autre. Pour obtenir ce résultat le centre du plateau émetteur et récepteur est percé sur un diamètre de 3 cms. Dans ce trou est inséré un aimant en anneau qui se présente comme une bague tenue en force. L'intensité du champ magnétique détecté lors de l'interaction des deux aimants l'un sur l'autre déclenche ou ne déclenche pas, suivant le positionnement, le fonctionnement de l'interface optique du récepteur de communication décrit ci-dessous et par suite l'émission effective d'un champ inductif de la bobine du socle enterré sur la bobine réceptrice. Une autre possibilité est d'utiliser la sortie intermédiaire de la bobine du socle, en n'alimentant que cette partie du bobinage source on génère une petite puissance juste suffisante pour établir la communication avec la partie mobile. Quand la partie mobile est reconnue, à la suite d'un échange d'informations entre plot et borne, un contact mécanique ou statique connecte le reste du bobinage source et la totalité de la puissance est transmise.
- validation d'un transfert d'énergie entre lesdites bobines
- limitation de la puissance transmise. Cette limitation est gérée sous la forme d'un algorithme de régulation programmé dans un composant REPROM permettant à l'électronique enterrée de réagir aux appels de puissance variables provenant de la borne. ;
   Au-delà d'un courant d'appel de 32 Ampères sur 200 milliseconde détecté par la borne mobile et transmis à l'électronique enterrée par la communication de la borne vers l'électronique enterrée, le système émetteur se met en auto-protection par un relais disjoncteur.
   Cette rupture accidentelle d'alimentation entraîne automatiquement l'ouverture du disjoncteur de la borne mobile. Le système émetteur se réarme automatiquement au delà d'un temporisation définie. Pour faire redémarrer la borne mobile l'utilisateur doit réarmer manuellement le disjoncteur situé sur celle ci et reprendre la procédure générale de mise en route du système.
- transfert de données vers un dispositif centralisateur, par exemple par une modulation du type courant porteur sur ledit réseau électrique. Ceci peut permettre, par exemple, la facturation en central de la fourniture de courant.

Préférentiellement, ladite borne comprend des seconds moyens électroniques assurant la transformation d'un signal électrique haute fréquence reçue par ladite seconde bobine en un signal électrique basse fréquence prévu pour alimenté ladite prise de courant.

De façon avantageuse, ladite borne comprend au moins un des éléments appartenant au groupe comprenant:
- un voyant indiquant l'existence d'un transfert d'énergie
- au moins une prise de raccordement électrique d'un standard connu;
- un dispositif de lecture d'objets portatifs à mémoire, pour l'autorisation d'utilisation de ladite borne et/ou le paiement de l'énergie électrique consommée;
- un matériel électrique spécifique, tel qu'un lampadaire, un cône lumineux, du matériel de secours ;
- au moins une poignée de transport.

Selon une autre caractéristique avantageuse, le système de l'invention comprend des moyens pour favoriser et/ou contrôler la mise en place de ladite borne en regard dudit socle, appartenant au groupe comprenant:
- des moyens mécaniques de guidage pour la mise en place de ladite borne et/ou son accrochage audit socle ;
- des moyens optiques, assurant la transmission d'un signal optique émis dans le spectre visible ou invisible par exemple en infrarouge depuis ladite borne vers un capteur correspondant dans ledit socle.
   Afin de transmettre les informations d'identification et de régulation de la borne vers le socle enterré et en l'absence de contact, un émetteur optique infrarouge logé au centre de l'aimant dans l'anneau du plateau de la borne mobile transmet une information numérique au récepteur optique infrarouge logé au centre de l'aimant dans l'anneau central du plateau du socle enterré en vis-à-vis. Cette communication, de type bidirectionnelle, est permanente pendant le fonctionnement du système.

Il peut également comprendre des moyens de verrouillage de ladite borne sur ledit socle, interdisant le retrait de ladite borne tant que le transfert d'énergie est effectif. Lesdits moyens de verrouillage mettent avantageusement en oeuvre des force magnétiques.

L'invention concerne également les bornes et les socles d'un tel système.

D'autres caractéristiques et avantages de l'invention apparaîtront plus clairement à la lecture de la description d'un mode de réalisation préférentiel, et des dessins annexes, parmi lesquels :
- la figure 1 illustre un premier mode de réalisation d'une borne selon l'invention, la figure 8 montre la même chose en version industrielle;
- la figure 2 présente un socle selon l'invention, en coupe. Les figures 6 et 7 présentent la même chose en version industrielle.
- la figure 3 illustre, de façon plus détaillée, en coupe, les éléments constitutifs d'un système selon l'invention ;
- la figure 4 présente, en perspective, une autre présentation d'un socle et d'une borne selon l'invention ; et
- la figure 5 illustre le principe de fonctionnement de l'invention.

Le système de l'invention se présente en deux éléments totalement distincts et non appairés (figure 4) :
- un socle (voir également figure 2) qui est figé au ras du sol contenant une bobine émettrice source ;
- une prise portable (voir également figure 1) contenant une bobine réceptrice avec l'électronique embarquée et des prises électriques femelles incorporées, sur lesquelles se branche l'utilisateur.

### Le socle (figure 2)

La bobine émettrice source est enterrée. Totalement statique elle est enfermée dans un conditionnement étanche et se présente au niveau du sol sous la forme d'une plaque à induction circulaire disposant d'un revêtement adapté à l'espace publique et notamment antidérapant et discret. Le socle prend appui sur le sol. L'ensemble émerge d'un demi centimètre par rapport au sol sur lequel il est fixé. L'ensemble monobloc est lui même emmanché dans un puits perdu.

Disposés à raz du sol les socles ne sont pas une contrainte susceptible de conditionner l'usage de la plate-forme à une seule activité et celle ci étend ainsi sa valeur d'usage à de multiples affectations telles que les marchés, l'animation locale ou les manifestations commerciales ou sportives. Peu visibles à hauteur d'homme ils ne défigurent pas les places et respectent les sites touristiques.

Tout les socles peuvent être utilisées par tout ceux qui disposent d'une prise à induction correspondante. Dans le cas des marchés la prise à induction se comporte comme une prise multiple standard. Plus généralement l'utilisateur pourra obtenir des services différenciés par le fait de poser des bobines réceptrices dédiées à de multiples usages sur le socle comme par exemple un chandelier d'éclairage qui éclaire par simple positionnement sur un socle ou une signalisation de sécurité sur voie ou un balisage lumineux réalisé en utilisant les socles comme des quadrillages possibles.

Les socles sont des sous ensembles inertes qui peuvent s'implanter simplement et de façon économique en utilisant un outillage adapté. Contrairement à la solution de borne traditionnelle enterrée, en utilisant la solution par induction l'investisseur ne finance directement que l'infrastructure d'implantation des plots car les prises elles mêmes sont prises en charge totalement ou en partie par les clients individuels ou collectifs.

Le socle enterré est livré sous la forme d'un cube évidé en béton, recouvert d'une plaque métallique visible (voir figure 7) au sol sur laquelle les dessins de structure facilitent le centrage de la borne mobile et favorisent une circulation d'air propice à refroidir le plateau émetteur lorsque celui-ci est recouvert par la borne mobile. Dans ce cube est logé le boîtier électronique. Cet ensemble est étanche, il est posé dans un puits creusé à cet effet et raccordé avec le réseau extérieur de distribution d'électricité par un câble de distribution électrique sortant du cube .

Afin d'assurer la température d'ambiance compatible avec l'électronique dans ce confinement étanche, un dispositif entourant le boîtier permet de répartir et d'évacuer les calories émises par l'électronique interne à la manière des radiateurs fixés sur les transistors de puissance.

Voir figure 7.

### Particularité du plateau émetteur.

Le plateau émetteur circulaire visible au sol est recouvert d'un élément en matière plastique (voir figure 6) d'une conception telle qu'elle assure la protection efficace du plateau et qu'elle conserve sa forme initiale sans subir de déformations consécutives à la chaleur cumulée du soleil, de la bobine émettrice et de la bobine réceptrice de la borne posée sur elle..

Cette pièce de protection à la forme d'une assiette renversée dont les bords sont pris en sandwich entre la plaque métallique visible au sol et le couvercle de béton sur lequel cette plaque est fixée.

Ce système assure de lui-même l'étanchéité du plateau émetteur entre la voie publique et le socle enterré et permet en cas. de nécessité une intervention d'échange réparation simple.

Le temps d'installation des plots est réduit du fait de la simplicité de pose et d'un outillage adapté.

Une plaque sur le sol résiste mieux à l'ambiance marine des ports que les prises traditionnelles coûteuses en maintenance dans ces ambiances.

Absolument statique le plot ne nécessite pas de maintenance particulière. Compact et étanche de conception il est étudié pour résister aux conditions d'usage des plates-formes publiques - nettoyages - roues de véhicules - etc et respecte les contraintes de sécurité vis à vis des différentes couches de la population humaine et animale. Leur principe même de fonctionnement fait qu'il ne peuvent être activés qu'en présence d'une prise bobine réceptrice ce qui leur confère une sûreté de fonctionnement.

Les socles sont repérés au sol et le réseau de plots peut bien entendu être connecté à une borne de distribution d'électricité en libre service comme celles qui sont à la disposition des véhicules électriques. Dans ce dernier cas de figure - les bornes monétique en question ayant déjà été éprouvées à travers de multiples installations sur les rues et dans les parkings - la maintenance du système borne monétique et réseau associé sera réduit considérablement du fait de l'absence totale de parties mécaniques associées.

### La borne, ou prise portable a induction (figure 1)

La prise portable contient une bobine réceptrice avec une prise électrique femelle incorporée dans le cas des applications pour les places de marchés et de la distribution d'énergie électrique en général. Totalement statique elle est enfermée dans un conditionnement étanche et se présente sous la forme d'un couvercle cylindrique qui se pose en recouvrement du plot. Elle dispose de deux poignées facilitant son transport et de plusieurs prises de courant abritées qui délivrent l'électricité.

Disposée en recouvrement d'un plot actif elle adhère au sol et ne peut être déplacée pendant la durée de la livraison d'énergie. Elle se « décolle » automatiquement lorsque le plot ne perçoit plus de courant ou en cas d'arrêt d'urgence. Elle renferme les dispositifs de protection standards et dispose d'un interrupteur d'urgence actionnable au pied. Elle est conçue avec des matériaux qui limitent en canalisant le flux la diffusion des rayonnements magnétiques pendant la période de fonctionnement. Elle est dotée d'un système de transmission d'informations au réseau.

La borne mobile est proportionnée et dessinée dans le but de mettre en évidence la poignée de transport, de limiter la hauteur de chute de la borne lorsqu'elle est transportée, de favoriser un montage simple et de rendre impossible son démontage sans destruction. Elle se veut d'une forme familière aux utilisateurs et d'une ergonomie simplifiée sans référence à l'électronique.

Ci-joint le dessin de la borne figure 8.

La borne mobile est constituée dans sa phase de montage :
- du plateau récepteur sur lequel sont fixés les cartes et composants électroniques sur un radiateur d'un profil carré de 4 cm de côté sur 10 cm de hauteur avec un faisceau de câbles de connexion aux prises - l'ensemble est appelé le module électronique de la borne
- de la coque enveloppe sur laquelle sont fixés les prises de courant et les boutons et voyants de commande.

Le module électronique de la borne s'installe d'une seule manipulation dans la coque, après avoir connecté les équipements de celle-ci par effet d'encliquetage du plateau récepteur dans la couronne en caoutchouc à la base de la coque. Cette opération n'est réversible qu'avec un outillage approprié

Un outillage spécifique est réalisé pour permettre le montage en force du module dans la borne, celle-ci étant assemblée tête en bas.

Cette borne appelée borne mobile loge elle-même un émetteur récepteur inductif permettant la lecture et l'écriture d'informations numériques provenant de cartes dites sans contact afin de permettre à l'utilisateur de faire démarrer sa borne et de payer lui même son électricité grâce à un porte monnaie électronique .

Ce système de monétique peut être installé dans chaque borne mobile il est complémentaire aux modes de marche définis ci-après à la rubrique : description des modes de marche.

La prise portable à induction est stockée chez l'utilisateur ou le gestionnaire du parc des prises. Elle est donc invisible hors période d'utilisation.

Les usages possibles de cette connexion par induction sont multiples. On peut décliner ainsi par exemple trois types d'applications de plein air.

Les appareils domestiques ou de chauffage ou d'éclairage ou de cuisines peuvent s'équiper d'une prise de transmission intégrée ou se connectant sur une prise à induction.

Dans ce cas l'accès possible à tout moment au réseau EDF en libre service en utilisant des plots publics disposés à l'usage de tous répond au souhait le plus profond des campeurs caravaniers (équipés de prisés) : la liberté de mouvements.

La possession de prises à induction par les services de secours ou de sécurité leur donne accès à l'énergie partout ou il y a des plots.

Enfin cette solution électrique élimine les petits moto générateurs qui pétaradent et polluent.

Le coût d'acquisition de cette prise est dissocié du coût de l'investissement en infrastructure du réseau. Cette situation peut apporter aux collectivités locales des réponses économiques multiples à moindre coût financier. plusieurs solutions peuvent se présenter :
- Soit elles investissent uniquement sur l'infrastructure avec une concession au privé de la vente ou de la location des plots.
- Soit elles investissement sur l'infrastructure et prennent en charge une partie de l'achat du plot par la collectivité, le possesseur payant le complément.
- Soit elles délèguent totalement la gestion du système à un concessionnaire privé.
- etc.

En outre en optant pour la solution de libre service les collectivités peuvent associer les services de péages et de redevance avec la fourniture de livraison d'électricité toutes ces prestations étant débitées sur la carte jusqu'à épuisement.

Absolument statique le plot ne nécessite pas de maintenance particulière. Compact et étanche de conception il est en effet conçu pour résister aux conditions d'usage des multiples utilisateurs sans précautions particulières de rangement.

Le plot respecte les contraintes de sécurité vis à vis des différentes couches de la population en permettant notamment une rapide déconnexion en cas d'anomalie.

Des transmissions d'informations numériques entre la prise le plot et le réseau peuvent permettre une reconnaissance personnalisée de l'utilisateur. Des clés d'accès électroniques voire des bornes passe-partout pour les services de sécurités peuvent ainsi être programmées.

La maintenance n'est pas absente de ce système mais est considérablement limitée et respecte l'urgence Elle ne prend pas en charge les plots mais uniquement la connexion au réseau Un plot hors d'usage ne nécessite pas d'intervention sur le site mais uniquement un échange. Une solution consiste à avoir un ou deux plots de disponibles sur le marché pour les besoins de maintenance.

Le service d'échange pour les bornes peut être délégué au concessionnaire ou à une société de maintenance spécialisée.

Le principe général de l'invention, connu en soi, repose sur l'utilisation de l'induction, ainsi que cela est illustré en figure 5.

On décrit maintenant plus précisément le système illustré en figure 3.

L'invention concerne donc la mise à disposition d'énergie électrique, dans des lieux publics ou privés exposés par exemple aux conditions atmosphériques extérieures (lieux où il n'est pas souhaité une profusion de matériel urbain fixe en surface (par exemple les places publics) mais où il existe un besoin temporaire d'énergie (jours de marché, forains, éclairage de bal populaire, ... ) de faible puissance, inférieure par exemple à 10 kW.

Ce nouveau système de raccordement sans contact est destiné à remplacer les branchements électriques existants par prise du type mâle-femelle.

Ce système est composé de:
- une partie enterrée dans le sol (ou éventuellement emmurée)
- une partie mobile que l'on pose sur la partie enterrée.

La partie enterrée est la source d'énergie. Elle est posée dans un puits en béton dans lequel arrive le réseau électrique basse tension. Une fois raccordée au réseau, elle est boulonnée sur le sol. Un joint d'étanchéité placé en-dessous évite tout infiltration d'eau.

L'ensemble est conçu pour un raccordement et un échange de source rapides.

Sa surface apparente au niveau du sol est en matériau non magnétique, antidérapante et pourvue d'une signalétique appropriée. Sa résistance mécanique autorise le passage d'une automobile.

La source est constituée d'une électronique de commande associée à une bobine inductive placée dans un noyau en matériaux magnétiques de type ferrite ou terres rares (cobalt ... ) qui crée le champ magnétique. L'avantage de ce type de matériaux est de permettre de forts couplages à pertes réduites tout en ayant un champ magnétique directif.

L'électronique de commande a plusieurs rôles :
- transformer le courant 220 ∼V 50 HZ en courant haute fréquence (HF) alimentant la bobine
- reconnaître et identifier une partie mobile (validation d'un code)
- valider le transfert d'énergie
- limiter la puissance transmise (cas de court-circuit, malveillance...)
- transférer des informations par courant porteur en ligne ou bus à un centralisateur assurant les fonctions de gestion, diagnostic, comptage...

La partie mobile comprend:
- une bobine réceptrice avec son noyau magnétique
- une électronique de commande pour transformer le signal HF reçu en courant/tension exploitables
- un voyant témoin indiquant le transfert d'énergie
- des prises de raccordement électrique classique de type 16 A
- un dispositif de centrage et de verrouillage mécanique ou magnétique avec la bobine source.

Elle peut également être munie d'un lecteur de carte (ou autre objet portatif similaire) permettant d'associer la distribution à un paiement.

Son poids permet son transport par une personne (inférieur à 10 kg).

Cette partie mobile peut être dédiée en étant équipée par exemple d'un lampadaire, d'un cône lumineux de sécurité, de matériel électrique de secours...

## Revendications

1. Système pour la fourniture d'énergie électrique, notamment en extérieur et dans les lieux publics comprenant une partie enterrée et/ou emmurée, appelée socle comprenant une première bobine inductive alimentée par un réseau électrique et une partie mobile, appelée borne comprenant une seconde bobine inductive alimentant au moins une prise de courant et prévue pour être placée en regard dudit socle de façon à permettre un couplage par induction entre lesdites première et seconde bobines, de façon que l'énergie électrique reçue dudit réseau électrique puisse être transmise à ladite prise de courant sans connexion électrique entre ledit socle et la borne, et comportant des moyens de contrôle du centrage de la position de la borne sur le socle et des moyens de transmission de l'énergie du socle à la borne lorsque ledit centrage est correct, **caractérisé en ce que** la première bobine est pourvue d'une sortie intermédiaire de transmission d'une partie de la puissance et l'alimentation d'une partie de la première bobine délimitée par la sortie intermédiaire provoquant l'émission d'une petite puissance d'établissement d'une communication entre le socle et la borne, le socle étant en outre muni de moyens de reconnaissance de la borne posée sur le socle et de moyens à contact mécanique ou statique de connexion du reste de la première bobine pour permettre la transmission de la totalité de la puissance à la seconde bobine.

2. Système suivant la revendication 1, **caractérisé en ce qu'**en vue d'obtenir un rendement optimal du système conditionné par une disposition concentrique du socle et de la borne posée sur celui-ci, le centre du plateau du socle et celui de la borne sont percés chacun d'un trou dans lequel est inséré un aimant en anneau, l'intensité du champ magnétique lors de l'interaction des deux aimants l'un sur l'autre déclenchant ou non suivant le positionnement de la borne sur le socle, le fonctionnement d'une interface optique d'un récepteur de communication et par suite l'émission effective d'un champ inductif de la bobine du socle enterré vers la bobine réceptrice.

3. Système suivant l'une des revendications 1 et 2, pour la fourniture d'énergie électrique à une charge de valeur inconnue, **caractérisé en ce qu'**il comporte des moyens de limitation de la puissance transmise gérée sous la forme d'un algorithme de régulation programmé dans un composant REPROM et **en ce que** le socle comporte des moyens électroniques réagissant aux appels de puissance variable venant de la borne.

4. Système suivant l'une des revendications 1 à 3, **caractérisé en ce que** ledit socle comprend en outre des moyens de transformation d'un signal électrique basse fréquence reçu du réseau électrique triphasé amplifié par un étage électronique remplissant la fonction d'un onduleur à résonance à l'aide de composants IGBT en un signal électrique haute fréquence alimentant la bobine inductive du socle.

5. Système suivant l'une des revendications 1 à 4, **caractérisé en ce que** ladite bobine du socle se présente sous la forme d'un plateau logeant des spires concentriques, chaque spire étant constituée de brins isolés.

6. Système suivant l'une des revendications 1 à 5, **caractérisé en ce que** ledit socle comprend en outre des moyens de détection du bon positionnement et de la présence et/ou identification de ladite borne.

7. Système suivant l'une des revendications 1 à 6, **caractérisé en ce qu'**en vue de la validation d'un transfert d'énergie entre lesdites bobines afin de transmettre les informations d'identification et de régulation de la borne vers le socle enterré et en l'absence de contact, un émetteur optique infrarouge logé au centre de la borne mobile transmet une information numérique à un récepteur optique infrarouge logé au centre du plateau du socle enterré, cette communication de type bidirectionnel étant permanente pendant le fonctionnement du système.

8. Système suivant l'une des revendications 4 à 7, **caractérisé en ce que** ladite borne comprend des moyens électroniques assurant le redressement du signal électrique haute fréquence reçu par la bobine réceptrice et le transformant par un étage onduleur classique en un signal électrique basse fréquence prévu pour alimenter ladite prise de courant avec une puissance appropriée.

9. Système suivant l'une des revendications 1 à 8, **caractérisé en ce que** ladite borne comporte en outre des moyens d'autorisation d'utilisation de ladite borne et/ou de paiement de l'énergie électrique consommée, à l'aide d'un dispositif de lecture d'objets portatifs à mémoire ou par des moyens de transmission au réseau et de réception de celui-ci d'informations de type numérique, par exemple par une modulation du type courant porteur, de transfert des données vers un dispositif centraliseur permettant la facturation de la fourniture de courant.

10. Système suivant l'une des revendications 1 à 9, **caractérisé en ce que** ladite borne comporte en outre un matériel électrique spécifique tel qu'un lampadaire, un cône lumineux ou du matériel de secours.

11. Système suivant l'une des revendications 3 à 10, **caractérisé en ce que** les moyens de limitation de la puissance transmise assurent la mise en auto-protection du système émetteur au-delà d'une valeur de puissance prédéterminée détectée par la borne mobile.

12. Système suivant l'une des revendications 1 à 11, **caractérisé en ce que** ledit socle présente un conditionnement étanche et est entouré par un dispositif similaire aux radiateurs associés aux transistors de puissance afin d'évacuer les calories émises par les moyens électroniques.

13. Système suivant la revendication 12, **caractérisé en ce que** le socle enterré est livré sous la forme d'un cube évidé en béton recouvert d'une plaque métallique au sol sur laquelle des dessins de structure facilitent le centrage de la borne mobile et favorisent une circulation d'air propice à refroidir le plateau émetteur lorsque celui-ci est recouvert par la borne mobile et qu'afin d'assurer la température d'ambiance compatible avec l'électronique dans ce confinement étanche, un dispositif entourant le boîtier permet de répartir et d'évacuer les calories émises par l'électronique interne à la manière des radiateurs fixés sur les transistors de puissance.

14. Système suivant l'une des revendications 12 et 13, **caractérisé en ce que** le plateau émetteur circulaire visible au sol est recouvert d'un élément en matière plastique d'une conception telle qu'elle assure la protection efficace du plateau et qu'elle conserve sa forme initiale sans subir de déformations consécutives à la chaleur cumulée du soleil, de la bobine émettrice et de la bobine réceptrice de la borne posée sur elle, que cette pièce de protection à la forme d'une assiette renversée dont les bords sont pris en sandwich entre la plaque métallique visible au sol et le couvercle de béton sur lequel cette plaque est fixée, que ce système assure de lui-même l'étanchéité du plateau émetteur entre la voie publique et le socle enterré et permet en cas de nécessité une intervention d'échange réparation simple.

## Patentansprüche

1. System zur Versorgung mit elektrischer Energie, insbesondere draußen und an öffentlichen Plätzen mit einem unter der Erde liegenden und/oder eingemauerten, als Sockel bezeichneten Bereich, mit einer ersten von einem elektrischen Netz gespeisten, induktiven Spule und einem beweglichen Bereich, der als Anschlussklemme bezeichnet wird und eine zweite induktive Spule aufweist, welche zumindest eine Steckdose versorgt, und welche dafür vorgesehen ist, gegenüber dem Sockel derart angeordnet zu werden, dass sie eine induktive Kopplung zwischen der ersten und der zweiten Spule ermöglicht, so dass die von dem elektrischen Netz empfangene elektrische Energie ohne elektrische Verbindung zwischen dem Sockel und der Anschlussklemme auf die Steckdose übertragen werden kann, und mit Steuervorrichtungen für die Zentrierung der Position der Anschlussklemme auf dem Sockel und Vorrichtungen zur Übertragung der Energie von dem Sockel auf die Anschlussklemme, wenn die Zentrierung korrekt eingerichtet ist, **dadurch gekennzeichnet, dass** die erste Spule mit einem Zwischenausgang zur Übertragung eines Teils der Leistung versehen ist, und wobei die Versorgung eines von dem Zwischenausgang begrenzten Teils der ersten Spule die Abgabe einer geringen Leistung zum Aufbau einer Verbindung zwischen dem Sockel und der Anschlussklemme bewirkt, wobei der Sockel außerdem mit Erkennungsvorrichtungen für die auf dem Sockel angeordnete Anschlussklemme und mit mechanischen oder statischen Kontaktvorrichtungen zum Anschluss des Restes der ersten Spule versehen ist, um die Übertragung der gesamten Leistung auf die zweite Spule zu ermöglichen.

2. System gemäß Anspruch 1, **dadurch gekennzeichnet, dass** im Hinblick auf das Erreichen einer optimalen Leistung des Systems, das mit einer konzentrischen Anordnung des Sockels und der auf ihm angeordneten Anschlussklemme ausgebildet ist, der Mittelpunkt der Grundplatte des Sockels und derjenige der Anschlussklemme jeweils von einem Loch durchbohrt sind, in welches ein ringförmiger Magnet eingeschoben ist, wobei die Stärke des Magnetfeldes während der Wechselwirkung der beiden Magneten miteinander gemäß der Positionierung der Anschlussklemme auf dem Sockel den Betrieb einer optischen Schnittstelle eines Verbindungsempfängers und nachfolgend das wirksame Ausstrahlen eines zu der Empfängerspule hin geerdeten induktiven Feldes der Spule des Sockels auslöst oder nicht.

3. System gemäß einem der Ansprüche 1 und 2 zur Versorgung mit elektrischer Energie mit einer Ladung in unbekannter Höhe, **dadurch gekennzeichnet, dass** es Vorrichtungen zur Begrenzung der übertragenen Leistung aufweist, die in Form eines in einer REPROM-Komponente einprogrammierten Regelalgorithmus erzeugt wird, und dass der Sockel elektronische Vorrichtungen umfasst, welche auf die von der Anschlussklemme kommenden variablen Leistungsstöße reagieren.

4. System gemäß einem der Ansprüche 1 bis 3, **dadurch gekennzeichnet, dass** der Sockel außerdem Vorrichtungen aufweist zur Umformung eines von dem elektrischen Netz empfangenen, dreiphasigen, elektrischen Niedrigfrequenzsignals, das von einer elektronischen Stufe verstärkt wird, welche mit Hilfe von IGBT-Komponenten die Funktion eines Resonanzwechselrichters erfüllt, in ein elektrisches Hochfrequenzsignal, das die induktive Spule des Sockels versorgt.

5. System gemäß einem der Ansprüche 1 bis 4, **dadurch gekennzeichnet, dass** sich die Spule des Sockels in Form einer Platte darstellt, welche konzentrische Windungen lagert, wobei jede Windung von isolierten Adern gebildet ist.

6. System gemäß einem der Ansprüche 1 bis 5, **dadurch gekennzeichnet, dass** der Sockel zudem Vorrichtungen zur Erfassung der richtigen Positionierung und des Vorhandenseins undloder der Identifizierung der Anschlussklemme aufweist.

7. System gemäß einem der Ansprüche 1 bis 6, **dadurch gekennzeichnet, dass** im Hinblick auf die Validierung einer Energleübertragung zwischen den Spulen zur Übertragung der Identifikations- und Regelinformationen von der Anschlussklemme auf den unter der Erde liegenden Sockel und bei Abwesenheit eines Kontaktes, ein im Mittelpunkt der beweglichen Anschlussklemme gelagerter optischer Infrarotsender eine Digitalinformation an einen im Mittelpunkt der Platte des unter der Erde liegenden Sockels angeordneten optischen Infrarotempfänger überträgt, wobei diese Kommunikation der bidirektionalen Art dauerhaft während des Betriebs des Systems erfolgt.

8. System gemäß einem der Ansprüche 4 bis 7, **dadurch gekennzeichnet, dass** die Anschlussklemme elektronische Vorrichtungen umfasst, welche die Gleichrichtung des von der Empfängerspule empfangenen elektrischen Hochfrequenzsignals sicherstellen und es über eine klassische Wechselrichtstufe in ein elektrisches Niedrigfrequenzsignal umwandeln, das dafür vorgesehen ist, die Steckdose mit einer geeigneten Leistung zu versorgen.

9. System gemäß einem der Ansprüche 1 bis 8, **dadurch gekennzeichnet, dass** die Anschlussklemme außerdem Vorrichtungen für die Benutzungserlaubnis der Anschlussklemme und/oder für die Zahlung der verbrauchten elektrischen Energie aufweist, mit Hilfe einer Lesevorrichtung für tragbare Gegenstände mit Speicher oder mittels Vorrichtungen zur Übermittlung von Informationen der digitalen Art an das Netz und zum Empfang dieser Informationen von diesem, beispielsweise durch eine Modulation der Art Trägerstrom, und zur Datenübertragung an eine Zentralvorrichtung, welche die Fakturierung der Stromversorgung ermöglicht.

10. System gemäß einem der Ansprüche 1 bis 9, **dadurch gekennzeichnet, dass** die Anschlussklemme außerdem eine besondere elektrische Ausrüstung umfasst, wie einen Laternenpfahl, einen Lichtkegel oder Nothilfsgeräte.

11. System gemäß einem der Ansprüche 3 bis 10, **dadurch gekennzeichnet, dass** die Vorrichtungen zur Begrenzung der übertragenen Leistung das Anschalten der Selbstsicherung des Sendesystems oberhalb eines von der beweglichen Anschlussklemme erfassten, vorbestimmten Leistungswertes sicherstellen.

12. System gemäß einem der Ansprüche 1 bis 11, **dadurch gekennzeichnet, dass** der Sockel eine dichte Ausbildung aufweist und von einer Vorrichtung umgeben ist, die ähnlich den mit Leistungstransistoren verbundenen Radiatoren ausgebildet ist, um die von den elektronischen Vorrichtungen ausgestrahlte Wärme abzuleiten.

13. System gemäß Anspruch 12, **dadurch gekennzeichnet, dass** der unter der Erde liegende Sockel in Form eines ausgehöhlten Würfels aus Beton geliefert wird, der mit einer Metallplatte am Boden bedeckt ist, auf welcher Strukturzeichnungen die Zentrierung der beweglichen Anschlussklemme erleichtern und eine Luftzirkulation begünstigen, die dazu dient, die Sendeplatte zu kühlen, wenn diese von der beweglichen Anschlussklemme bedeckt ist, und um die mit der Elektronik in diesem dichten Behältnis vereinbare Umgebungstemperatur sicherzustellen, wobei eine das Gehäuse umgebende Vorrichtung ermöglicht, die von der inneren Elektronik ausgestrahlte Wärme zu verteilen und abzuleiten, in der Art wie die auf Leistungstransistoren befestigten Radiatoren.

14. System gemäß einem der Ansprüche 12 und 13, **dadurch gekennzeichnet, dass** die am Boden sichtbare, kreisförmige Sendeplatte von einem Element aus Kunststoff abgedeckt ist, das eine derartige Gestaltung aufweist, dass der wirksame Schutz der Platte sichergestellt und ihre anfängliche Form bewahrt wird, ohne Verformungen infolge der angestauten Sonnenwärme der Sendespule und der Empfängerspule der auf ihr angeordneten Anschlussklemme, dass dieses Schutzteil die Form eines umgedrehten Tellers aufweist, dessen Ränder zwischen der auf dem Boden sichtbaren Metallplatte und dem Betondeckel, auf dem diese Platte befestigt ist, eingeklemmt sind, dass dieses System aus sich selbst die Dichtheit der Sendeplatte zwischen der öffentlichen Strasse und dem unter der Erde liegenden Sockel sicherstellt und im Bedarfsfall einen einfachen Reparaturaustauscheingriff zulässt.

## Claims

1. Electric power supply system, particularly outdoors and in public places, comprising a buried and/or walled-up part, called a mounting base including a first induction coil supplied by an electricity network and a moving part, called a terminal including a second induction coil supplying at least one socket and designed to be placed opposite the said mounting base so as to allow coupling by induction between the first and second coils, so that the electric power received from the said electricity network can be transmitted to the said socket without any electrical connection between the said mounting base and the terminal, and having means of checking the centering of the position of the terminal on the mounting base and means of transmitting the power from the mounting base to the terminal when the said centering is correct, **characterised in that** the first coil is provided with an intermediate outlet for transmitting some of the power and the supply from a part of the first coil delineated by the intermediate outlet causing the issue of a small amount of power for establishing communication between the mounting base and the terminal, the mounting base in addition being complete with means of recognizing the terminal laid on the mounting base and mechanical or static contact means for connection of the rest of the first coil to allow transmission of all of the power to the second coil.

2. System according to Claim 1, **characterised in that**, with a view to achieving optimum performance from the system dependent on a concentric arrangement of the mounting base and of the terminal laid on it, the centre of the plate of the mounting base and that of the terminal each has a hole drilled in it into which a ring magnet is inserted, the strength of the magnetic field at the time of the interaction of the two magnets on each other triggering off, or not as the case may be, depending on the positioning of the terminal on the mounting base, the operation of an optical interface of a communication receiver and as a result the effective transmission from an induction field of the coil of the buried mounting base to the receiving coil.

3. System according to one of the Claims 1 and 2, for supplying electric power with a charge of an unknown figure, **characterised in that** it has means of limiting the power transmitted handled in the form of a regulating algorithm programmed in a REPROM component, and **in that** the mounting base has electronic means which react to the calls for variable power coming from the terminal.

4. System according to one of the Claims 1 to 3, **characterised in that** the said mounting base comprises in addition means for transforming a low frequency electric signal received from the 3-phase electricity network amplified by an electronic stage which acts as a resonance inverter by means of IGBT components into a high frequency electric signal supplying the induction coil of the mounting base.

5. System according to one of the Claims 1 to 4, **characterised in that** the said coil of the mounting base is in the form of a plate housing concentric windings, each winding being made up of insulated strands.

6. System according to one of the Claims 1 to 5, **characterised in that** the said mounting base comprises in addition means of detecting the correct positioning and the presence and/or identification of the said terminal.

7. System according to one of the Claims 1 to 6, **characterised in that**, with a view to validating a transfer of power between the said coils so as to transmit the identification and regulating information concerning the terminal to the buried mounting base and in the absence of contact, an infrared optical transmitter housed at the centre uf the moving terminal transmits digital information to an infrared optical receiver housed at the centre of the plate of the buried mounting base, this two-way type of communication being continuous while the system is operating.

8. System according to one of the Claims 4 to 7, **characterised in that** the said terminal comprises electronic means ensuring the rectification of the high frequency electric signal received by the receiving coil and transforming it by a conventional inverter stage into a low frequency electric signal designed for supplying the said socket with appropriate power.

9. System according to one of the Claims 1 to 8, **characterised in that** the said terminal has in addition means for authorising the use of the said terminal and/or payment for the electric power consumed, by means of a device for reading stored portable items or by means of transmitting to the network and receiving from it digital type information, for example by modulation of the carrier current type, transferring data to a centralising device enabling the current supply to he invoiced.

10. System according to one of the Claims 1 to 9, **characterised in that** the said terminal has in addition specific electrical equipment such as a lamp, a cone of light or emergency equipment.

11. System according to one of the Claims 3 to 10, **characterised in that** the means of limiting the power transmitted ensure that the transmitter system in put on self-protection beyond a predetermined power figure detected by the moving terminal.

12. System according to one of the Claims 1 to 11, **characterised in that** the said base has sealed packaging and is surrounded by a device similar to the radiators associated with power transistors in order to disperse the calories transmitted by the electronics means.

13. System according to Claim 12, **characterised in that** the buried mounting base is supplied in the form of a concrete recessed cube covered with a metal plate in the ground on which structural drawings facilitate the centering of the moving terminal and encourage favourable air circulation to cool the transmitter plate when it is covered by the moving terminal, and **in that**, in order to ensure an ambient temperature compatible with the electronics within this sealed confined space, a device surrounding the housing allows for distributing and clearing away the calories transmitted by the internal electronics just as radiators fixed to power transistors do.

14. System according to one of the Claims 12 and 13, **characterised in that** the circular transmitter plate visible on the ground is covered with a plastic part designed in such a way that it ensures effective protection of the plate and so that it retains its initial shape without undergoing any deformation resulting from the cumulative heat from the sun, from the transmitting coil and from the receiving coil of the terminal fitted on it, **in that** this protective part is in the shape of a turned over dish with the edges sandwiched between the metal plate visible on the ground and the concrete cover to which this plate is fixed, **in that** this system by itself provides for sealing the transmitter plate between the public road and the buried mounting base and, if necessary, enables a simple repair exchange to be carried out.
